# EUROPÄISCHE PATENTANMELDUNG

(11) **EP 0 482 318 A1**
(43) Veröffentlichungstag der Anmeldung: **29.04.1992**
(21) Anmeldenummer: 91114596.9
(22) Anmeldetag: 30.08.1991
(51) Int. Cl.: D21G 1/00

(54) **Durchbiegungssteuerbare Walze**

(30) Priorität: 23.10.1990 DE 4033638
(71) Anmelder: Eduard Küsters Maschinenfabrik GmbH & Co. KG, D-47805 Krefeld (DE)
(72) Erfinder: Küsters, Karl-Heinz, W-4150 Krefeld (DE)
(74) Vertreter: Palgen, Peter, Dr. Dipl.-Phys.

(57) **Zusammenfassung**

Eine angetriebene durchbiegungssteuerbare Walze (1₀₀) besteht aus einem undrehbarem Querhaupt (3), um welches eine Hohlwalze (1) umläuft. Die Hohlwalze (1) besitzt einen Ansatz (2o) der mit einem büchsenartigen Teil (2o") das sich verjüngende Ende (3") des Querhauptes (3) mit geringem Abstand umschließt. Auf dem Teil (2o") ist ein Lager (9) angeordnet,welches in dem weiteren Teil (3o') einer auf dem äußeren Ende (3') des Querhauptes (3) angeordneten Lagerglocke (3o) abgestützt ist. Zwischen der Lagerglocke (3o) und dem Ende der Hohlwalze (1) ist auf dem Ansatz (2o) ein Zahnrad (18) angeordnet, mit welchem ein Antriebsritzel (17) in einem Antriebsgehäuse (25) eingreift. Das Antriebsgehäuse (25) ist auf der der Hohlwalze (1) benachtbarten Seite auf dem Ansatz (2o), auf der bezüglich des Antriebsritzels (17) gegenüberliegenden Seite auf der Außenseite des Teils (3o') der Lagerglocke (3o) gelagert.

## Beschreibung

Durchbiegungssteuerbare Walzen finden überwiegend zum Druck- und Temperaturbehandeln von Bahnen aus Papier, Vlies, Kunststoffolie und Textil Verwendung, obwohl ihre Eignung durchaus nicht darauf beschränkt ist. Sie bestehen aus einen undrehbaren Querhaupt und einer darum umlaufenden Hohlwalze, die von innen über eine geeignete hydraulische Einrichtung gegen das Querhaupt abgestützt ist, welches sich innerhalb der Hohlwalze durchbiegen kann. Die Gegenkräfte zu der durch die Linienkraft im Walzspalt hervorgerufenen Strekkenlast werden bei normalen massiven Walzen durch eine entsprechende Durchbiegung dieser Walze geschaffen. Bei den durchbiegungssteuerbaren Walzen wird diese Durchbiegung dem Querhaupt übertragen, so daß die Hohlwalze davon unabhängig bleibt und einen gewünschten Durchbiegungsverlauf annehmen kann, insbesondere gerade bleiben kann.

In einer Reihe von Anwendungsfällen ist es erforderlich, die Hohlwalze anzutreiben. Der Antrieb wirft erhebliche konstruktive Probleme auf, weil sich die Hohlwalze in bestimmten Fällen in radialer Richtung verlagern und auch gegenüber einer gehäusefesten Achse Fluchtfehler durch Durchbiegung aufweisen kann. Der Angriffsbereich des Antriebes an der Hohlwalze weist also keine definierte Lage auf, und zwar weder gegenüber dem Maschinengestell noch insbesondere gegenüber dem Querhaupt, welches sich bei jeder Belastung durchbiegt. Dabei ist zu beachten, daß die Antriebe insbesondere bei den Walzen in der Papierindustrie, die bis zu zehn Meter Länge und ein Meter Durchmesser aufweisen können, erhebliche Leistungen bei ebenso erheblichen Umfangsgeschwindigkeiten in der Größenordung von tausend Meter pro Minute und darüber übertragen müssen. Ein unsauberer Verzahnungseingriff rächt sich hierbei sehr bald durch übermäßigen Verschleiß.

Um die Auswirkungen der Lageänderung der Enden der Hohlwalze auf den Eingriff eines Antriebsritzels auszuschalten, ist es bekannt, das Ritzel auf einem koaxialen Ansatz der Hohlwalze in einem Antriebsgehäuse zu lagern. Das Antriebsgehäuse und das Ritzel machen also die Bewegungen des Endes der Hohlwalze mit, halten aber ihre gegenseitige Position und den ordnungsgemäßen Eingriff bei.

Ein Beispiel hierfür, bei welchem das Ende der Hohlwalze auf dem Querhaupt in einem Wälzlager gelagert ist und die Verlagerungen des Endes der Hohlwalze gegenüber dem Querhaupt sich also auf Fluchtfehler beschränken, ist in der US-PS 37 66 62o wiedergegeben. Das Getriebegehäuse umgibt den Ansatz, der im Außendurchmesser gegenüber der Hohlwalze verringert ist. Ein mit dem Getriebegehäuse verbundener Axialflansch greift von außen in den Ansatz ein. Zwischen dem Außenumfang des Axialflansches und dem Innenumfang des Ansatzes ist ein Doppelrollenlager angeordnet, auf welchem das Getriebegehäuse, welches sich nicht mitdreht, an dem drehenden Ansatz abgestützt ist. Radial außerhalb des Ansatzes verläuft ein in dem Getriebegehäuse gelagerter achsparalleler Antriebszapfen, auf dem ein Antriebsritzel sitzt, welches in eine in der Höhe des inneren Lagers des Antriebsgehäuses auf der Außenseite des Ansatzes befindliche Verzahnung eingreift.

Die Lagerung des Getriebegehäuses ist nicht besonders vorteilhaft gelöst, weil die Stützlänge auf die Breite des Doppelrollenlagers beschränkt ist und bei auf Verkantungen des Getriebegehäuses gegenüber der Hohlwalze wirkenden Kräften erhebliche Kraftmomente auf dieses Lager ausgeübt werden.

Aus den DE-PSen 25 o7 677 und 36 23 o28 sind durchbiegungssteuerbare Walzen bekannt, bei denen die Hohlwalzen an den Enden nicht auf dem Querhaupt gelagert sind, sondern sich als Ganzes an entsprechenden Führungen gegenüber dem Querhaupt radial verlagern können. Die Gesamtverlagerung der Enden der Hohlwalze, an denen die Antriebe angreifen sind also noch größer, weil sie außer der reinen Winkeländerung noch Translationsanteile umfassen. Bei der DE-PS 25 o7 677 ist ein Antriebsgehäuse mit Ritzel zu beiden Seiten desselben auf der Außenseite eines Ansatzes der Hohlwalze gelagert. Eine konstruktiv abgewandelte Ausführungsform dieser Art ist auch Gegenstand der DE-PS 36 23 o28, wobei die Besonderheit besteht, daß der Antriebszapfen, der das Ritzel trägt, als Hohlzapfen ausgebildet ist, der innen eine Bogenverzahnung trägt, in die eine entsprechende Bogenverzahnung am Ende einer Antriebswelle eingreift. Bei den beiden zuerst genannten Schriften wurden die Verlagerungen des Antriebsgehäuses durch einen Antrieb über eine Doppelgelenkquelle ausgeglichen, bei der letztgenannten Ausführungsform leistet dies die Antriebswelle mit den Bogenverzahnungen.

Gemeinsam ist den vorgenannten Ausführungsformen, daß das Antriebsgehäuse ausschließlich auf dem Ansatz der Hohlwalze gelagert ist und die Hohlwalze innerhalb derselben angeordnete, an dem Querhaupt angreifende Lager oder Gradführungen geführt ist.

In der DE-PS 36 45 o34 ist eine Ausführungsform dargestellt, bei der die Hohlwalze auf dem Querhaupt gelagert ist, aber es sitzt das Lager im Unterschied zu der Ausführungsform nach der US-PS 37 66 629 auf der Außenseite des Ansatzes und stützt sich am Innenumfang einer Lagerglocke ab, die mit einem im Durchmesser verringerten Teil auf einer Stützlänge am äußeren Ende des Querhauptes spielfrei angeordnet ist. Als Antriebsmöglichkeit ist hier ein mit der Stirnseite der Hohlwalze verbundener Kettenzahnkranz angedeutet. Ein solcher "offener" Antrieb kommt in vielen Anwendungsfällen nicht in Betracht, zum Teil auch, weil er rein konstruktiv im Arbeitsbereich der Walzen zwischen den Maschinenständern stört.

Der Erfindung liegt die Aufgabe zugrunde, für eine Walze der der DE-PS 36 45 o34 entsprechenden Art einen Ritzelantrieb mit geschlossenem Gehäuse vorzusehen.

Diese Aufgabe wird durch die in Anspruch 1 wiedergegebene Erfindung gelöst.

Durch die erfindungsgemäße Ausgestaltung der gattungsgemäßen Walze ist insbesondere die Schwierigkeit überwunden, daß die Außenseite des Ansatzes, auf dem bei der bekannten Konstruktionen das Getriebegehäuse gelagert ist und an dem das Ritzel angreift, bei der Ausführungsform nach der DE-PS 36 45 o34 durch die Lagerglocke überdeckt und daher von außen nicht mehr zugänglich ist. Eine Anordnung des Gesamtantriebs zwischen der Lagerglocke und dem Ende der Hohlwalze wäre zwar prinzipiell möglich, würde aber zu einer unzuträglichen Vergrößerung der Baulänge der Walze führen. Bei der Konstruktion nach der DE-PS 36 45 o34 ist durch die Anordnung des Hauptlagers axial außerhalb der Hohlwalze die Stützlänge des Querhauptes ohnehin schon vergrößert. Aus Gründen der Beschränkung der Duchbiegung bzw. der Erhaltung der übertragbaren Linienkraft und auch aus reinen Raumgründen verbietet sich also eine weitere Verlängerung der Walze.

Durch die Erfindung ist es gelungen, einen Antrieb mit einem Antriebsgehäuse und Ritzel unter minimalem axialen Platzbedarf zu integrieren, wobei wesentlich ist, daß das Antriebsgehäuse sich auf dem dortigen Ende der Walze zugewandten Seite auf der Außenseite der Lagerglocke abstützt, so daß für die dortige Lagerung des Antriebsgehäuses kein zusätzlicher axialer Raum beansprucht wird. Das Antriebsgehäuse ist also optimal, da heißt zu beiden Seiten des Antriebsritzels, gelagert, wobei der Raum für das dem benachbarten Ende der Walze zugewandte Lager durch den Angriff von außen eingespart wird.

Eine zweckmäßige Art der Bereitstellung der Außenverzahnung ist Gegenstand des Anspruchs 2. Die Ausbildung als separates, auf dem Ansatz zu befestigendes Zahnrad bedeutet eine fertigungsmäßige Vereinfachung und gestattet außerdem die Nutzung eines gegenüber dem Außendurchmesser des Ansatzes, der wegen des Lagers so gering wie möglich sein muß, vergrößerten Teilkreisdurchmessers.

Gemäß Anspruch 3 kann das der Hohlwalze zugewandte Lager des Antriebsgehäuses sich an dem separatenZahnrad abstützen, was ein axiales Abziehen der gesamten Antriebseinheit von dem Ansatz erleichtert.

Realisiert werden kann die Abstützung an dem Zahnrad in der in Anspruch 4 wiedergegebenen Weise.

Anspruch 5 gibt eine unter dem Aspekt einer axial möglichst gedrungenen Bauweise wichtige Ausgestaltung wieder.

Die Verzahnung des Zahnrades muß wegen der großen zu übertragenden Leistungen zur Vermeidung überhöhter Flankenpressungen eine gewisse Breite aufweisen. Eine entsprechende Breite bzw. Dicke ist bei der nur der Übertragung des Drehmoments dienenden inneren Zahnradscheibe nicht erforderlich. Indem das Zahnrad dort ausgenommen wird, kann das Lager des Getriebegehäuses gewissermaßen in das Zahnrad eingeschachtelt werden, so daß ein zumindest einen Teil der Lagerbreite ausmachender Gewinn an Baulänge ermöglicht wird.

In der Zeichnung ist ein Ausführungsbeispiel der Erfindung dargestelt. Die einzige Figur zeigt einen Längsschnitt durch das Antriebsende einer durchbiegungssteuerbaren Walze.

Die in der Zeichnung als Ganzes mit 1oo bezeichnete Walze umfaßt eine umlaufende Hohlwalze 1, die den arbeitenden Walzenumfang 2 bildet und einen zylindrischen Innenumfang 4 aufweist. Die Hohlwalze 1 ist der Länge nach von einem undrehbarem Querhaupt 3 durchgriffen, welches mit seinem Ende 3' aus der Hohlwalze 1 vorsteht und über ein Pendellager 5 in einem Walzenständer 6 gelagert ist. Das Querhaupt 3 beläßt ringsum Abstand vom Innenumfang 4 der Hohlwalze 1 und kann sich somit innerhalb der Hohlwalze 1 durchbiegen, ohne mit dem Innenumfang 4 in Berührung zu kommen. Wenn der Walzspalt gemäß der Zeichnung oben gelegen ist, verlagert sich bei der Durchbiegung die Achse 7 des Querhauptes 3 etwa nach der Linie 7', wobei die Abweichung in der Zeichnung 2 übertrieben dargestellt ist, aber doch nicht unerhebliche Durchbiegungsbeträge vorkommen: Bei sehr langen Walzen, wie sie in der Papierindustrie vorkommen, kann die radiale Abweichung des Querhauptes 3 in der Mitte von der unbelasteten Lage bis zu 30 mm betragen.

An der dem in der Zeichnung oben gelegenen Walzspalt zugewandten Oberseite des Querhauptes 3 ist eine nicht dargestellte hydraulische Stützeinrichtung vorgesehen, die durch eine Reihe gegen den Innenumfang 4 der Hohlwalze 1 wirkender Stützkolben, durch eine gegen den Innenumfang 4 offene ringsum abgedichtete hydraulische Kammer, durch einen sich längs der Hohlwalze 1 erstreckenden Stegkolben oder in ähnlicher Weise ausgebildet sein kann. Die Stützeinrichtung erlaubt die Ausübung einer hydraulischen Kraft gegen den Innenumfang 4 bzw. stützt die Hohlwalze 1 in umgekehrter Betrachtungsweise gegen die Linienkraft im Walzspalt von innen an dem sich unter der Wirkung dieser Kräfte durchbiegenden Querhaupt 3 ab.

Am Ende der Hohlwalze 1 ist ein axialer Ansatz 2o derselben vorgesehen, der mittels Schrauben 8 unmittelbar an der Stirnseite der Hohlwalze 1 befestigt ist. Das Querhaupt 3 verjüngt sich im Bereich des Endes der Hohlwalze 1 in seinem Durchmesser. Der Ansatz 2o macht diese Durchmesserverringerung mit und besteht dementsprechend aus einem an der Stirnseite der Hohlwalze 1 befestigten radialen Teil 2₀' und aus einem den schlankeren äußeren Teil 3" des Querhauptes 3 mit geringem Abstand umgebenden Teil 2o", der einen gegenüber der Hohlwalze 1 wesentlich, in dem Ausführungsbeispiel auf etwa die Hälfte verringerten Außendurchmessers aufweist.

Nahe dem axialen äußeren Ende des büchsenartigen Teils 2₀" ist auf dessen Außenumfang ein Pendellrollenlager 9 angeordnet, welches sich außen am Innenumfang eines Durchmessers vergrößerten Teils 3o' einer als Ganzes mit 3o bezeichneten Lagerglocke abstützt. An den Teil 3o' schließt sich axial nach außen ein Teil 3₀" verringerten Durchmessers an, auf dessen Außenumfang das Lager 5 angeorndet ist, dessen Innendurchmesser dem Außendurchmesser des vorstehenden Endes 3' des Querhauptes 3 entspricht, und der spielfrei auf einer größeren Stützlänge 1 auf diesem Ende angeordnet ist. Die auf die Hohlwalze 1 im Walzspalt ausgeübte Linienkraft wird also über den Ansatz 2o und das Lager 9 auf die Lagerglocke 3o übertragen, welche dem durch die axiale Versetzung des Lagers 9 gegenüber dem Teil 3₀" entstehenden Kippmoment durch die axiale Ausdehnung der Stützlänge 1 Widerstand zu leisten vermag.

Am Ende des Ansatzes 2o ist eine als Ganzes mit 11 bezeichnete Gleitringdichtung vorgesehen, die einen Übertritt von Hydraulikflüssigkeit aus dem Zwischenraum 12 zwischen Querhaupt 3 und Innenumfang 4 der Hohlwalze 1 in den Bereich des Lagers 9 verhindert. Das Lager 9 ist separat geschmiert. Die Schmierflüssigkeit kann auf diese Weise von der Hydraulikflüssigkeit getrennt gehalten werden.

Der Teil 3o' der Lagerglocke 3o ist als separates, mit dem Rest der Lagerglocke 3o fest verbundenes Teil ausgebildet, welches aus Lagerbronze besteht und an der Außenseite eine Kugelfläche 13 aufweist, deren Mittelpunkt auf der Achse 7 in Höhe der axialen Mittelebene des Lagers 9 liegt. Ein den Ansatz 2o bzw. dessen Teil 2₀' geringeren Durchmessers außen umgebendes mehrteiliges Antriebsgehäuse 25 besitzt einen axialen Ansatz 14, der in einer zur Achse 7 senkrechten Ebene geteilt ist und dessen Innenumfang 15 der Kugelfläche 13 entspricht und darauf gelagert ist.

Dicht neben dem der Hohlwalze 1 zugewandten Ende des Teils 3o' ist auf dem Teil 2₀" ein-Zahnrad 18 angeordnet und durch einen Keil 19 drehfest verbunden, welches eine Stirnverzahnung 16 trägt. Mit der Stirnverzahnung 16 steht ein Antriebsritzel 17 auf einem Antriebszapfen 21 in Eingriff, der an seinem Ende 22 über eine Doppelgelenkwelle mit einem Antriebsmotor oder einem Getriebe verbindbar ist. Der Antriebszapfen 21 ist beidseitig des Antriebsritzels 17 über Lager 23, 24 in einem außengelegenen Teil des Getriebegehäuses 25 gelagert.

Das Getriebegehäuse 25 ist auf der dem Ansatz 14 bezüglich des Zahnrades 18 gegenüberliegenden Seite vor dem zur Achse senkrechten Teil 2₀' des Ansatzes 2o radial nach innen gezogen. Der dortige Wandungsteil 25' des Getriebegehäuses 25 besitzt eine kreisrunde Öffnung 26, in der ein Rollenlager 27 angeordnet ist, welches sich mit seinem Innenring 27' auf der zylindrischen Außenumfangsfläche 28 eines dem Teil 2₀" benachbarten axialen Ansatzes 29 des Zahnrades 18 abstützt.

Der die Öffnung 26 umgebende innere Teil 25' der der Hohlwalze 1 zugewandten Wandung des Antriebsgehäuses 25 springt gegenüber dem weiter außen gelegenen, zur Achse senkrechten Teil 25 " der inneren Begrenzung der Wandung des Antriebsgehäuses 25 axial nach außen vor und greift in eine umlaufende, ringnutartige Vertiefung 31 der der Hohlwalze 1 zugewandten Seitenfläche des Zahnrades 18 ein. Die achsnahe Begrenzung der Vertiefung 31 ist durch die zylindrische Außenumfangsfläche 28 des Ansatzes 29 gebildet. Durch diese Konstellation kann das Lager 27 zwecks Ersparnis von Baulänge eine Strecke in das Innere des Zahnrades 18 hineingerückt werden. Die Stirnverzahnung 16 hat eine ausreichende Breite und übergreift zum Teil das Lager 27.

Das Antriebsgehäuse 25 ist mit einer ausreichenden Länge zu beiden Seiten des Antriebsritzels 17 abgestützt, wobei für die Anbringung der Lager, die das Antriebsgehäuse 25 halten, auf der in der Zeichnung linken Seite überhaupt keine zusätzliche Baulänge benötigt wird, weil der mit dem Antriebsgehäuse 25 festverbundene Ansatz 14 von außen über den ohnehin notwendigen weiteren Teil 3o' der Lagerglocke 3o greift und wobei auf der der Hohlwalze 1 zugewandten Seite nur geringfügige axiale Baulänge benötigt wird, weil das Lager 27 teilweise in der axialen Erstreckung des Zahnrades sitzt.

Die Abstützung erfolgt "gemischt", nämlich auf einer Seite auf dem mit der Hohlwalze 1 verbundenen Ansatz 2o und auf der anderen Seite auf der mit dem Querhaupt 3 verbundenen Lagerglocke 3₀. Die Winkelverlagerungen der Hohlwalze 1 und des Querhauptes 3 werden durch die kugelige Ausbildung der Lagerflächen 13, 15 an dem Ansatz 14, die aufeinander gleiten können, aufgefangen.

## Patentansprüche

1. Walze (1₀₀), die aus einer umlaufenden, den arbeitenden Walzenumfang (2) bildenden Hohlwalze (1) und einem die Hohlwalze (1) der Länge nach mit allseitigem Abstand durchgreifenden, undrehbaren, an den Enden (3') aus den Enden der Hohlwalze (1) hervorstehenden und dort abgestützten Querhaupt (3) sowie einer an dem Querhaupt (3) im Innern der Hohlwalze (1) abgestützten, gegen den Innenumfang (4) der Hohlwalze (1) wirkenden hydraulischen Stützeinrichtung besteht,
mit einer außerhalb des Endes der Hohlwalze (2) angeordneten Lagerglocke (3o), die einen Teil (3o') großen Innendurchmessers und einen zum nahegelegenen Ende der Walze (1₀₀) einen axial benachbarten Bereich (3o") geringeren Innendurchmessers aufweist, in den sich das Querhaupt (3) hineinerstreckt, wobei die Lagerglocke (3o) in dem Bereich (3o") verringerten Innendurchmessers das dortige Ende (3') des Querhauptes (3) spielfrei auf einer Stützlänge (1₀) umgreift und abstützt und wobei die äußeren Kräfte der Abstützung am Außenumfang der Lagerglocke (3o) angreifen,
mit einem axialen Ansatz (2o) am Ende der Hohlwalze (1), der einen im Außendurchmesser gegenüber dem Durchmesser der Hohlwalze (1) verringerten Teil (2o") aufweist und damit mit radialem Spiel axial in die Lagerglocke (3o) in deren Bereich (3o') großen Innendurchmessers eingreift, wobei im Eingreifbereich zwischen der Außenseite des Teils (2o") des Ansatzes (2o) und dem Innenumfang des Teil (3o') der Lagerglocke (3o) ein Lager (9) angeordnet ist, auf welchem die Hohlwalze (1) gegenüber der Lagerglocke (3o) drehbar abgestützt ist,
mit einer mit dem Ansatz (2o) zwischen der Lagerglocke (3o) und der Hohlwalze (1) drehverbundenen Außenverzahnung (16),
mit einem in die Außenverzahnung (16) eingreifenden Antriebsritzel (17) mit zur Achse der Hohlwalze (1) paralleler Achse,
mit einem den Teil (2o") des Ansatzes (2o) umgebenden Antriebsgehäuse (25) in welchem das Antriebsritzel (17) gelagert ist,
mit einem auf der der Hohlwalze (1) zugewandten Seite des Antriebsritzels (17) angeordneten Lager (27) mittel dessen das Antriebsgehäuse (25) auf einer Seite auf dem Ansatz (2o) abgestützt ist,
und mit einem auf der anderen Seite des Antriebsritzels (17) axial in Höhe der Mitte des Lagers (4o) angeordneten Pendellager (14;13,15) mittels dessen das Antriebsgehäuse (25) auf der anderen Seite aufder Außenseite des Teils (3o') größeren Durchmessers der Lagerglocke (3o) abgestützt ist.

2. Walze nach Anspruch 1, dadurch gekennzeichnet, daß die Außenverzahnung (16) durch ein auf dem Ansatz (2o) konzentrisch zu diesem befestigtes Zahnrad (18) gebildet ist.

3. Walze nach Anspruch 2, dadurch gekennzeichnet, daß der Innenring (27') des der Hohlwalze (1) zugewandten Lagers (27) des Antriebsgehäuses (25) an dem Zahnrad (18) abgestützt ist.

4. Walze nach Anspruch 3, dadurch gekennzeichnet, daß das Zahnrad (18) auf der der Hohlwalze (1) zugewandten Seite einen axial vorspringenden, zur Achse koaxialen Ansatz (29) mit einer zylindrischen Außenumfangsfläche (28) aufweist, auf welcher der Innenring (27') angeordnet ist.

5. Walze nach Anspruch 4, dadurch gekennzeichnet, daß das Zahnrad (18) in der der Hohlwalze (1) zugewandten Seitenfläche eine umlaufende Vertiefung (31) aufweist, deren der Achse benachbarte Begrenzung durch die zylindrische Außenumfangsfläche (28) gebildet ist, so daß das benachbarte Lager (27) des Antriebsgehäuses (25) axial zumindest teilweise im Breitenbereich der Außenverzahnung (16) angeordnet ist.
